# EUROPÄISCHE PATENTSCHRIFT

(11) **EP 0 081 465 B1**
(45) Veröffentlichungstag und Bekanntmachung des Hinweises auf die Patenterteilung: **03.10.1984**
(21) Anmeldenummer: 82810523.9
(22) Anmeldetag: 03.12.1982
(51) Int. Cl.: E06B 9/36

(54) **Streifenvorhang**
Slat blind
Store à lames

(30) Priorität: 07.12.1981 CH 7812/81
(43) Veröffentlichungstag der Anmeldung: 15.06.1983
(73) Patentinhaber: K. Bratschi, Silent Gliss, CH-3074 Muri (CH)
(72) Erfinder: Dürig, Heinz, CH-3072 Ostermundigen (CH); Grützner, Hans, CH-3122 Kehrsatz (CH); Bratschi, Konrad, CH-3074 Muri (CH)
(74) Vertreter: Isler, Fritz, Dipl.-Ing.

## Beschreibung

Die Erfindung bezieht sich auf einen Streifenvorhang der im Patentanspruch 1 bzw. 2 definierten Gattung.

Aus der FR-A Nr. 2293569 ist ein solcher Vorhang bekannt, bei welchem in der Vorhangschiene eineZahnstange längsverschiebbar geführt ist. Die mit den Schwenkachsen für die Vorhangstreifen verbundenen Zahnräder greifen jeweils in die Zahnstange ein, so dass bei einer Verschiebung derselben die frei hängenden Vorhangstreifen entsprechend verschwenkt werden können. Zum Verschieben der Zahnstange ist ein Seilzug vorgesehen.

Um die Vorhangstreifen zueinander parallel ausrichten zu können, sind die Träger der Vorhangstreifen drehbar in die hohle Schwenkachse eingesetzt, wobei diese Träger aufgrund der vorhandenen Friktion durch die Schwenkachse mitgedreht werden. Durch diese Lagerung der Vorhangstreifen wird eine Rutschkupplung gebildet, die nicht nur ein Ausrichten der Vorhangstreifen erlaubt, sondern auch eine Beschädigung verhindert, wenn beim Schliessen des Vorhangs durch ein Verschwenken der Vorhangstreifen in die Vorhangebene die Vorhangstreifen aneinanderschlagen.

Nachteilig bei dieser bekannten Konstruktion ist vor allem, dass ein Auf- und Zuschieben des Vorhanges nicht möglich ist.

In Weiterentwicklung des gattungsgemässen Streifenvorhanges ist aus der CH-A Nr. 608858 ein Vorhangsystem bekannt geworden, bei welchem neben der Schwenkbewegung der Vorhangstreifen auch deren Verschiebung gewährleistet wird, wobei für beide Bewegungen nur ein einziges Bedienungselement benötigt wird.

Anstelle der Zahnstange ist ein Antriebsband vorgesehen, das über die volle Vorhanglänge bewegt werden kann. Damit nach der Verschwenkung der Vorhangstreifen die Verschiebbewegung automatisch eingeleitet wird, muss dafür gesorgt werden, dass sich die Zahnräder bei bestimmten Reibungsverhältnissen nicht verdrehen können.

Die auf der Schwenkachse angeordneten Anschläge, die an die Vorhangschiene schlagen, verhindern eine Verdrehung der Schwenkachsen in der Anschlagstellung, so dass die mit den Schwenkachsen festgehaltenen Zahnräder vom Antriebsband, in das sie ständig eingreifen, unter einer Verschiebung der Gleitelemente für die Vorhangstreifen mitgenommen werden. Schlagen die Gleitelemente beim Aufziehen des Vorhanges aneinander, oder werden die Gleitelemente beim Zuziehen des Vorhanges über das die Gleitelemente miteinander verbindende Abstandsbegrenzungsorgan festgehalten, weil sie ihre Endstellung bereits erreicht haben, so muss dann die Drehbarkeit der Zahnräder auf den Schwenkachsen gewährleistet sein, um Beschädigungen zu vermeiden. Die Zahnräder sind folglich über eine Rutschkupplung auf den Schwenkachsen gelagert, wobei die Rutschkupplung so eingestellt sein muss, dass das durch den Verschiebewiderstand des Vorhanges bedingte Moment sicher übertragen wird, um die Verschiebung des Vorhanges sicherzustellen.

Der Streifenvorhang gemäss der CH-A Nr. 608858 ist relativ kräftig ausgebildet und eignet sich insbesondere für grosse Anlagen, die auch gebogene Vorhangschienen aufweisen können. An die Genauigkeit des Antriebsbandes werden sehr hohe Anforderungen gestellt, da schon eine geringe Flexibilität zu einer ungleichmässigen Verschwenkung der einzelnen Vorhangstreifen führt. Auch hat es sich gezeigt, dass sich die Vorhangstreifen bei starkem Luftzug oder bei unbeabsichtigter Berührung verstellen können, was ästhetisch unbefriedigend ist.

Aufgabe der Erfindung ist es nun, einen Streifenvorhang zu schaffen, der konstruktiv weniger aufwendig ist als der bekannte Streifenvorhang gemäss der Schweizer Patentschrift und daher preisgünstiger hergestellt werden kann, ohne aber den Qualitätsstandard zu reduzieren. Am Prinzip der Monobedienung für die Verschiebung und Verschwenkung der Streifen soll festgehalten werden. Der Vorhang soll sich insbesondere für die Massenfertigung eignen. Die Lösung dieser Aufgabe erfolgt erfindungsgemäss durch die in der Kennzeichnung des Patentanspruches 1 bzw. 2 definierten Merkmale.

Die in der Herstellung billige Kugelkette gemäss Patentanspruch 1 bildet ein griffiges Betägigungsorgan, das sowohl für die Verschiebung des Streifenpaketes wie auch zur Verschwenkung der einzelnen Streifen dient. Das mit der Kugelkette bzw. dem Band gemäss Patentanspruch 2 kämmende Zahnrad ist nicht mehr direkt mit der Schwenkachse verbunden, sondern über einen Schneckentrieb. Dadurch wird eine Untersetzung erzielt, welche die negative Auswirkung einer allfälligen, geringen Dehnung der Kordel der Kugelkette ausgleicht. Eine unbeabsichtigte Verstellung der Streifen bei Berührung wird durch den Schnekkentrieb blockiert.

Bei einer vorteilhaftenAusführungsform der Erfindung ist die flexible Kugelkette zu einem endlosen Zug zusammengeschlossen, wobei die Zahnräder entweder mit dem vor- oder dem rücklaufenden Abschnitt der Kette ständig in Eingriff stehen. So ist es möglich, die Gleitelemente um Kurven zu führen und in jeder Lage zu verdrehen. Auch die Montage des Streifenvorhanges an Dachschrägen ist ohne weiteres möglich.

Der Streifenvorhang ist konstruktiv einfach gestaltet und daher betriebssicher und preisgünstig im Vergleich zur bekannten Lösung. Verbunden mit verschiedenen Montageerleichterungen eignet sich der Streifenvorhang insbesondere für die Massenfertigung.

Nachfolgend werden anhand der Zeichnungen Ausführungsbeispiele der Erfindung näher erläutert. Es zeigen:
Fig. 1 eine perspektivische Ansicht der durch die Abstandsbegrenzungsorgane miteinander verbundenen Gleitelemente eines Streifenvorhanges, wobei zur besseren Veranschaulichung die Vorhangschiene weggelassen ist,
Fig. 2 eine perspektivische Ansicht eines einzelnen Gleitelementes gemäss Fig. 1 in grösserem Massstab,
Fig. 3 einen Querschnittdurch ein Vorhangprofil eines Streifenvorhanges,
Fig. 4 einen Querschnitt durch die Vorhangschiene gemäss Fig. 3 mit darin gelagertem Gleitelement gemäss Fig. 2,
Fig. 5 eine Ansicht des Gleitelementes gemäss Fig. 2, wobei zur besseren Veranschaulichung einzelne Linien des Gehäuses weggelassen sind,
Fig. 6 das Gleitelement gemäss den Fig. 2 und 5 in auseinandergezogener Darstellung,
Fig. 7 und 8 eine weitere Ausführungsform eines Gleitelementes in Vollansicht (Fig. 7) bzw. in Ansicht mit teilweise weggelassenen Linien (Fig. 8),
Fig. 9 bis 12 schematische Seitenansichten verschiedener Kombinationsmöglichkeiten von Streifenvorhängen mit dem Monoantrieb,
Fig. 13 eine schematische Draufsicht auf einen Streifenvorhang mit Bogenführung,
Fig. 14 das Detail eines Schneckentriebes bei einem Gleitelement, welches durch ein Band angetrieben wird,
Fig. 15 die Ansicht A auf den Schneckentrieb gemäss Fig. 14,
Fig. 16 die Ansicht B auf den Schneckentrieb gemäss Fig. 14,
Fig. 17 eine Vorhangprofilschiene für eine Bandführung,
Fig. 18 eine Ansicht auf die Distanzplättchen zwischen den einzelnen Gleitelementen,
Fig. 19 eine Draufsicht auf die Distanzplättchen gemäss Fig. 18, und
Fig. 20 die Kugeln der Kugelkette.

Der Streifenvorhang weist eine an einer Decke oder Wand zu befestigende Vorhangschiene 1 auf, in welcher Gleitelemente 2 längsverschiebbar geführt sind. An der vertikalen Schwenkachse 3 jedes Gleitelementes 2 ist ein Vorhangstreifen 4 in an sich bekannter Weise wegnehmbar befestigt. Dazu ist das obere Ende des Vorhangstreifens 4 mit einem Saum 5 versehen, in den eine längliche Versteifungsplatte 6 eingeschoben ist. Die Platte 6 weist mittig einen erhöhten Halter 7 auf mit einer Ausnehmung 8 und mit zwei Vorsprüngen 9, welche mit einer entsprechenden Nocke 10 bzw. einer nach unten vorstehenden Rippe 11 an der Schwenkachse 3 zusammenwirken, um den Vorhangstreifen 4 mit dem Gleitelement 2 einschnappbar zu verbinden.

Damit die einzelnen Vorhangstreifen 4 in montiertem Zustand einwandfrei fallen, werden in die unteren Säume 12 Beschwerungsplatten 13 eingeschoben. Die Vorhangstreifen müssen unten nicht miteinander verbunden werden, wie dies beispielsweise bei anderen Vertikallamellenanordnungen notwendig ist. Dies ist dekorativ vorteilhafter und gewährleistet den freien Durchgang auch bei geschlossenem Vorhang. Wird jedoch eine solche Verbindung gewünscht, so kann sie problemlos hergestellt werden.

Da die Vorhangstreifen auf einfache Weise ein-und ausschnappbar sind, werden Reinigung und Reparatur erleichtert, und auch wechselnden Raumgestaltungsbedürfnissen kann durch Austausch der Streifen Rechnung getragen werden. Die Streifen können beispielsweise aus Kunststoff, aus Textilmaterialien oder auch aus Plexiglas hergestellt sein.

Gemäss den Fig. 3 und 4 weist die Vorhangschiene 1 ein im wesentlichen quadratisches Hohlprofil aus Leichtmetall auf, in welchem zwei einander symmetrisch gegenüberliegende, in einer Vertikalebene angeordnetete Führungskanäle 14, 15 vorhanden sind für eine Kugelkette 39. Die Ränder der Führungskanäle 14, 15 umgreifen die Kugeln der Kugelkette 39 teilweise, so dass die letztere nicht aus den Kanälen herausfallen kann. Die Kugeln 69 sitzen satt auf der relativ dehnungsarmen Kordel. Zweckmässigerweise haben sie die Profilform einer Zahnradverzähnung (Fig. 20).

Unten ist die Vorhangschiene 1 mit einem längsverlaufenden Schlitz 16 versehen, durch welchen die Schwenkachsen 3 der Gleitelemente 2 nach unten ragen. Ferner sind im Innern der Vorhangschiene mehrere längsverlaufende Rippen 17, 18, 19 vorhanden zur Führung der Gleitelemente 2.

Jedes Gleitelement 2 umfasst ein Gehäuse 20, in welchem ein Schwenkteil 21 gelagert ist. In der hohlen Schwenkachse 3 des Schwenkteiles 21 ist die Vorhanghalterung 48 eingesteckt. Der Schwenkteil 21 trägt ferner oben ein Schneckenrad 22 mit senkrechten Stiften 23, die mit einer Schnecke 24 kämmen. Diese sitzt frei drehbar auf einer waagerechten Welle 25, auf welcher ein Zahnrad 26 befestigt ist. Die Vorhanghalterung 48 und der Schwenkteil 21 könnten auch einstückig ausgebildet sein.

Zwischen dem Zahnrad 26 und der Schnecke 24 befindet sich eine unter Spannung stehende Feder 27, welche das Drehmoment vom Zahnrad 26 auf die Schnecke 24 überträgt. Bei Überschreiten eines bestimmten Drehmomentes, welches von der Federcharakteristik abhängt, wirkt die Feder als Rutschkupplung, und das Zahnrad 26 kann bei blockierter Schnecke 24 frei durchdrehen.

Die Endpositionen des Schneckentriebes 22, 24 sind durch zwei breitere Stifte 49 auf dem Schnekkenrad gegeben. In der Endposition liegt das eine oder das andere Ende des Schneckenganges an den breiteren Stiften 49 an. Ein Verklemmen in der Endposition ist ausgeschlossen.

Das Wellenende 28 mit dem Zahnrad 26 liegt nach der Montage des Gleitelementes auf der Rippe 19 der Vorhangschiene 1 auf. Die Schnecke 24 ist mit einer umlaufenden Rille 29 versehen, in welche die Ränder der Öffnung 31 des Gehäuses 20 eindringen, um so ein Lager für.die Schnecke 24 zu bilden. Mittels der Federscheibe 32 ist die Schnecke 24 auf der Welle 25 fixiert. Das dem Zahnrad entferntere Ende 33 der Welle ist in einer weiteren seitlichen Öffnung 34 in der Gehäusewand 35 gehalten.

Die beiden Öffnungen 31, 34 sind schlitzförmig ausgebildet und einseitig offen, damit die Welle mit der Schnecke in das Gehäuse hineingeschoben werden kann. Im Innern sind die Öffnungen 31, 34 etwas erweitert zur Bildung der eigentlichen Lager. Die Montage erfolgt durch Einschieben und Einklinken der Welle bzw. der Schnecke in die Lager. Sie ist problemlos und zeitsparend.

Die seitlichen Gehäusewände 35, 36 sind je mit zwei parallelen, in Längsrichtung der Vorhangschiene verlaufenden, übereinander angeordneten Nuten 37 bzw. 38 versehen, in welche die beiden inneren Rippen 17, 18 der Vorhangschiene 1 einzudringen bestimmt sind. Wie aus der Fig. 4 hervorgeht, kann das Gleitelement 2 so in die Vorhangschiene eingeschoben werden, dass die Rippen 17,18 entweder in die untere Gehäusenute 37 oder in die obere Gehäusenute 38 eindringen, wobei im ersten Fall das Zahnrad 26 mit dem unteren Abschnitt 52, im zweiten Fall mit dem oberen Abschnitt 53 der Kugelkette 39 kämmt.

Um eine sichere Führung in der Vorhangschiene 1 zu gewährleisten, sind seitlich am Gehäuse 20 der Gleitelemente 2 zwei Verlängerungsarme 40 angeordnet, deren mit Gleitflächen 41 versehene Enden die Innenwand der Vorhangschiene 1 berühren und so das Gleitelement 2 stabilisieren. Auf der gegenüberliegenden Seite trägt das Gehäuse 20 oben einen klotzförmigen Teil 42, in welchem eine Blattfeder 43 eingespannt ist, die federnd an der benachbarten Innenwand der Vorhangschiene anliegt.

Neben der stabilisierenden Funktion wirken die Feder 43 und die Gleitflächen 41 als Bremse für das Gleitelement. Die Feder 43 bremst das Gleitelement2 in der Vorhangschiene 1 nur so viel, dass auch in einer Zwischenstellung der Gleitelemente 2 die Schwenkbewegung der Streifen 4 möglich ist. Die Feder 43 bremst etwas mehr als die Friktion des Zahnrades 26 zur Schnecke 24, die durch die Feder 27 erzeugt wird. Durch die beiden Federn 43,27 ist das Problem der unterschiedlichen Friktionen auf einfache und praktische Weise gelöst.

Der Klotz 42 weist ferner einen Schlitz 44 auf, in welchem das Ende 45 eines länglichen Abstandsbegrenzungsplättchens 46 verankert ist, dessen anderes Ende einen Nocken 47 trägt. Bei der Montage der Gleitelemente 2 wird der freie Teil jedes Distanzplättchens in den Schlitz 44 eines benachbarten Gleitelementes 2 gesteckt. In jedem Schlitz 44 befinden sich also zwei Plättchen 46, und zwar dasjenige, welches dem eigenen Gleitelement 2 zugeordnet ist und fest verankert ist, und dasjenige, welches zu einem benachbarten Gleitelement 2 gehört und im Schlitz bis zum Anschlag verschiebbar ist.

Die in sich geschlossene Kugelkette 39 ist endlos geführt, wobei sich die beiden Abschnitte 52, 53 immer in den gleichen Führungskanälen 14,15 befinden. An einem Ende der Vorhangschiene 1 ist die Kugelkette um eine Umlenkrolle 55 gelegt, und am anderen Ende sind zwei Umlenkflächen 56 vorgesehen zur Bildung der Betätigungsschlaufe 54. Die Umlenkstellen 55, 56 sind in nicht näher dargestellter Weise in Gehäusen angeordnet, welche an den Enden der Vorhangschiene 1 montiert sind. Statt einer Schlaufe könnten auch zwei Umlenkrollen vorgesehen sein, die durch eine Kurbel oder durch einen Motor antreibbar sind, wobei der Antrieb am einen oder anderen Ende der Vorhangschiene erfolgen könnte. Für höhere Belastungen könnte auch an beiden Enden je ein Motor angebracht sein.

Die Ausführungsform des Gleitelementes 2' gemäss den Fig. 7 und 8 weicht nicht wesentlich von der ersten Ausführungsform ab. Der Hauptunterschied liegt im Schneckenrad 59, das als schräg verzahntes Zahnrad ausgebildet ist. Auch hier sind die Anschläge durch die Endpositionen des Schneckentriebes bestimmt. Das Gleitelement 2' ist etwas kräftiger ausgebildet als dasjenige gemäss den Fig. 2 und 4 und dient vornehmlich als Zugelement, welches den anderen Gleitelementen 2 vorgeschaltet ist, wie in Fig. 1 gezeigt ist.

Um eindeutige, nichtverklemmbare Endpositionen zu gewährleisten, kann der Schneckentrieb der Gleitelemente allgemein so ausgebildet sein, wie in den Fig. 14 bis 16 dargestellt ist. Der auf der Schwenkachse 3 sitzende Zahnbund 60 des Schneckenrades ist nur im Arbeitsbereich 61 verzahnt, im übrigen Bereich 62 nicht verzahnt. Die Enden 63, 64 des Schneckenganges 65 der Schnecke 66 sind stufenartig abgesetzt. In den Endpositionen des Schneckengetriebes liegen die Zahngangenden 63, 64 der Schnecke von oben oder von unten an den unverzahnten Bereich 62 des Schneckenrades an.

Bei diesem Ausführungsbeispiel ist das Antriebsorgan ein mit Ausnehmungen 67 versehenes, endloses Band 68, welches mit dem Zahnrad 26 kämmt. Das Vorhangprofil (Fig. 17) ist mit entsprechenden Führungsnuten 14', 15' für das Band 68 ausgerüstet.

In weiterer Ausgestaltung der Erfindung können statt der am Vorhangprofil anliegenden Bremsfedern 43 die Distanzplättchen selber mit Bremsmitteln versehen sein. Wie aus den Fig. 18 und 19 hervorgeht, ist das Ende jedes Plättchens 46 mit einem nach innen vorstehenden, am benachbarten Plättchen 46 anliegenden Noppen 68 ausgerüstet. Beim Auseinanderziehen der Gleitelemente bewirkt die durch die Noppen und die elastische Deformation der Plättchen erzeugte Reibung die gewünschte Bremsfunktion. Auch hier muss die Friktion der Rutschkupplung 27 kleiner sein als die Friktion der Noppen 70, um den einwandfreien Betrieb des Vorganges zu gewährleisten.

Der beschriebene Streifenvorhang funktioniert wie folgt:
Bei geöffnetem Vorhang sind die Vorhangstreifen 4 zu einem schmalen Paket zur Seite gezogen. Wird nun zum Schliessen des Vorhanges an der Bedienungsschlaufe 54 gezogen, so bewegen sich die vor- und rücklaufenden Abschnitte 52, 53 der Kugelkette 39 in entgegengesetzten Richtungen in ihren Führungskanälen 14, 15 in der Vorhangschiene 1. Der mit den Zahnrädern 26 im Eingriff stehende Abschnitt der Kette 39 verursacht als erstes eine Verschwenkung aller Achsen 3 der Gleitelemente 2. Die Schwenkbewegung wird durch die Endpositionen des Schneckentriebes begrenzt.

Beim Weiterziehen an der Schlaufe wird nun das Streifenpaket durch die Kugelkette 39 in Längsrichtung der Vorhangschiene verschoben. Nach Erreichen des durch das Plättchen 46 gegebenen Abstandes vom Schienenende bleibt das letzte Gleitelement stehen, dann das zweitletzte usw., bis der ganze Vorhang auseinandergezogen ist, und das erste Gleitelement am anderen Ende ansteht. sobald ein Gleitelement in seiner vorbestimmten Lage stehen bleibt, dreht sich dessen mit der Kugelkette in Eingriff stehendes Zahnrad 26 infolge der Rutschkupplung frei durch.

Beim Einziehen des Vorhanges werden in analoger Weise zuerst alle Vorhangstreifen 4 verschwenkt und sodann die Gleitelemente zur Paketbildung nach der anderen Seite verschoben. Es ist zu beachten, dass infolge der Federbremse 43 die Verschwenkung der Elemente jederzeit in irgendeiner Ausziehlage des Vorhanges durch entsprechende Betätigung der Schlaufe 54 erfolgen kann. Da jeder Streifen 4 in jeder Position angesteuert werden kann, ist auch die Verschwenkung in einem Kurvenbogen möglich.

Die Anwendung des Streifenvorhanges ist ausserordentlich vielseitig und lässt sich an alle Fenstergrössen und Räume anpassen, sowohl als Sonnenschutz oder zu rein dekorativen Zwecken. Durch die Austauschbarkeit der Streifen können besondere gestalterische Wirkungen rasch und ohne grossen Umstellungsaufwand erzielt werden.

Mit dem gleichen Monoantrieb ist es möglich, einteilige, mehrteilige und abgebogene Vorhangsysteme aufzubauen, wie in den Fig. 9 bis 13 gezeigt ist.

In Fig. 9 ist nochmals eine einteilige Ausführung dargestellt, wobei die Vorhangschiene wiederum mit 1, die Vorhangstreifen mit4 und der Antrieb mit 57 bezeichnet sind.

In der zweiteiligen Ausführungsform gemäss der Fig. 10 kämmen die Zahnräder 26 auf der einen Seite mit dem oberen Kettenabschnitt 53 und auf der anderen Seite mit dem unteren Kettenabschnitt 52. Dadurch wird erreicht, dass sich beim Betätigen der Schlaufe 54 oder des Antriebes 57 die beiden Gruppen von Gleitelementen 2 gegeneinander bzw. voneinander bewegen.

In Fig. 11 sind drei einteilige Ausbildungen in Serie aneinandergehängt, wobei wiederum nur eine einzige Kugelkette zum Antrieb notwendig ist. Die Fig. 12 zeigt eine zweiteilige Ausbildung ähnlich derjenigen gemäss Fig. 10, wobei aber die beiden Teile asymmetrisch sind, z.B. um verschieden breite Fenster abzudecken.

Die Fig. 13 zeigt eine Vorhangschiene mit einem gebogenen Schienenabschnitt 58. Der Antrieb 57 oder die Schlaufe 54 kann wieder am einen oder am anderen Ende der Schiene angebracht sein. Die Vorhangschiene könnte auch aus mehreren, beliebig gebogenen Schienenabschnitten zusammengesetzt sein, wobei einzig durch den minimalen Krümmungsradius gewisse Grenzen gesetzt sind.

## Patentansprüche

1. Streifenvorhang mit in einer Vorhangschiene (1) geführten und durch Abstandsbegrenzungsorgane miteinander verbundenen Gleitelementen (2), die die frei hängenden Vorhangstreifen (4) an vertikalen, über je eine Antriebsvorrichtung anschlagbegrenzt verdrehbaren Schwenkachsen (3) tragen, wobei jede Antriebsvorrichtung ein Zahnrad (26) aufweist, das über eine Rutschkupplung (27) mit der jeweiligen Schwenkachse (3) verbunden ist, und wobei das Zahnrad (26) mit einem in der Vorhangschiene (1 ) verschiebbar geführten Antriebsorgan kämmt, dadurch gekennzeichnet, dass das mit dem Zahnrad (26) kämmende Antriebsorgan eine Kugelkette (39) ist, dass das Zahnrad (26) über einen Schneckentrieb (22, 24, 59, 61, 66) mit der Schwenkachse (3) verbunden ist, und dass die Rutschkupplung zwischen dem Zahnrad (26) und dem Schneckentrieb (22, 24, 59) angeordnet ist.

2. Streifenvorhang mit in einer Vorhangschiene (1) geführten und durch Abstandsbegrenzungsorgane miteinander verbundenen Gleitelementen (2), die die frei hängenden Vorhangstreifen (4) an vertikalen, über je eine Antriebsvorrichtung anschlagbegrenzt verdrehbaren Schwenkachsen (3) tragen, wobei jede Antriebsvorrichtung ein Zahnrad (26) aufweist, das über eine Rutschkupplung (27) mit der jeweiligen Schwenkachse (3) verbunden ist, und wobei das Zahnrad (26) mit einem in der Vorhangschiene (1 ) verschiebbar geführten Antriebsorgan in Form eines Bandes (68) kämmt, dadurch gekennzeichnet, dass das Zahnrad (26) über einen Schneckentrieb (22, 24, 59, 61, 66) mit der Schwenkachse (3) verbunden ist, und dass die Rutschkupplung zwischen dem Zahnrad (26) und dem Schneckentrieb (22, 24, 59) angeordnet ist.

3. Vorhang nach einem der beiden Ansprüche 1 oder 2, dadurch gekennzeichnet, dass die Schnekke (24) des Schneckentriebes frei drehbar auf der horizontalen Zahnradwelle (25) gelagert ist und in ein an der Schwenkachse (25) angeordnetes Schneckenrad (22, 59) eingreift, und dass die Rutschkupplung eine zwischen dem Zahnrad (26) und der Schnecke (25) eingespannte, auf der Welle (25) sitzende Feder (27) ist.

4. Vorhang nach einem der beiden Ansprüche 1 oder 2, dadurch gekennzeichnet, dass die Anschläge der Schwenkachse (3) durch die Endpositionen (63, 64) des Schneckentriebes (22, 24, 59, 61, 66) bestimmt sind.

5. Vorhang nach einem der beiden Ansprüche 1 oder 2, dadurch gekennzeichnet, dass die Kugelkette (39) oder das Band (68) zu einem endlosen Zug zusammengeschlossen ist, wobei deren vor-und rücklaufende Abschnitte (52, 53) je in einer oberen bzw. unteren Führung (14,15; 14', 15') in der Vorhangschiene untergebracht sind, und dass die Gleitelemente (2) so in der Vorhangschiene eingeschoben sind, dass ihre Zahnräder (26) entweder mit dem unteren oder dem oberen Kettenabschnitt (52 bzw. 53) kämmen.

6. Vorhang nach Anspruch 5, dadurch gekennzeichnet, dass die Vorhangschiene einander gegenüberliegende, innere Längsrippen (17, 19) aufweist, und dass jedes Gleitelement (2) mit zwei Paaren von übereinander angeordneten Führungsnuten (37,38) versehen ist, wobei wahlweise die untere oder obere Führungsnut auf die Rippen (17,18) geschoben ist.

7. Vorhang nach einem des beiden Ansprüche 1 oder 2, dadurch gekennzeichnet, dass das Gleitelement (2) seitlich eine gegen eine Innenwand der Vorhangschiene (1 ) gepresste Blattfeder (43) aufweist, die als Friktionsbremse wirkt.

8. Vorhang nach den Ansprüchen 3 und 7, dadurch gekennzeichnet, dass die Friktion der Rutschkupplung (27) kleiner ist als die Friktion der Blattfeder (43).

9. Vorhang nach Anspruch 3, dadurch gekennzeichnet, dass die Zahnradwelle (25) und die Schnecke (24) einklinkbar in einem Gehäuse (20) ihres Gleitelementes (2) eingerastet sind.

10. Vorhang nach einem der beiden Ansprüche 1 oder 2, dadurch gekennzeichnet, dass das Abstandsbegrenzungsorgan ein längliches Plättchen (46) mit einer Verankerung (45) und einem Endanschlag (47) ist, wobei in jedem Gleitelement ein Plättchen (46) fest montiert ist und sein herausragender Teil bis zum Anschlag verschiebbar in einem Schlitz (44) eines benachbarten Gleitelementes (2) geführt ist.

11. Vorhang nach Anspruch 10, dadurch gekennzeichnet, dass jedes Plättchen (46) mit mindestens einem nach innen vorstehenden, am benachbarten Plättchen anliegenden Noppen (70) versehen ist, das Ganze derart, dass beim Verschieben der Plättchen (46) eine Bremswirkung erzeugt wird.

12. Vorhang nach den Ansprüchen 3 und 11, dadurch gekennzeichnet, dass die Friktion der Rutschkupplung (27) kleiner ist als die Friktion der Noppen (70). _{'}

13. Vorhang nach einem der beiden Ansprüche 1 oder 2, dadurch gekennzeichnet, dass die Gleitelemente aus einem verstärkten Zugelement (2') und daran anschliessenden Folgeelementen (2) bestehen.

14. Vorhang nach Anspruch 1, dadurch gekennzeichnet, dass die Kugelkette (39) neben ihrer Funktion als Antriebsorgan auch eine griffige Betätigungsschlaufe (54) bildet.

15. Vorhang nach Anspruch 1, dadurch gekennzeichnet, dass die Kugeln (69) der Kugelkette (39).die Profilform einer Zahnradverzähnung aufweisen.

16. Vorhang nach Anspruch 4, dadurch gekennzeichnet, dass das Schneckenrad nur im Arbeitsbereich (61) verzahnt ist, und dass die Enden (63, 64) des Schneckenganges (65) stufenartig abgesetzt sind und im Anschlag gegen den unverzahnten Bereich (62) des Schneckenrades zum Anliegen kommen.

## Claims

1. A strip curtain with sliding elements (2) which are guided in a curtain rail (1) and connected to one another by spacing limitation members and which carry the freely suspended curtain strips (4) on vertical pivot pins (3) which are each rotatable, limited by stops, via a drive device, wherein each drive device comprises a gear-wheel (26) which is connected via a slipping clutch (27) to the particular pivot pin (3), and wherein the gear-wheel (26) meshes with a drive member guided for displacement in the curtain rail (1), characterized in that the drive member meshing with the gear-wheel (26) is a ball chain (39), that the gear-wheel (26) is connected to the pivot pin (3) via a worm-drive (22, 24, 59, 61, 66), and that the slipping clutch is disposed between the gear-wheel (26) and the worm-drive (22, 24, 59).

2. A strip curtain with sliding elements (2) which are guided in a curtain rail (1) and connected to one another by spacing limitation members and which carry the freely suspended curtain strips (4) on vertical pivot pins (3) which are each rotatable, limited by stops, via a drive device, wherein each drive device comprises a gear-wheel (26) which is connected to the particular pivot pin (3) via a slipping clutch (27), and wherein the gear-wheel (26) meshes with a drive member in the form of a belt (68) which is guided for displacement in the curtain rail (1), characterized in that the gear-wheel (26) is connected to the pivot pin (3) via a worm-drive (22, 24, 59, 61, 66) and that the slipping clutch is disposed between the gear-wheel (26) and the worm-drive (22, 24, 59).

3. A curtain as claimed in one of Claims 1 or 2, characterized in that the worm (24) of the worm-drive is mounted for free rotation on the horizontal gear-wheel shaft (25) and engages in a worm-wheel (22, 59) disposed on the pivot pin (25), and that the slipping clutch is a spring (27) which is gripped between the gear-wheel (26) and the worm (25) and is mounted on the shaft (25).

4. A curtain as claimed in one of Claims 1 or 2, characterized in that the stops of the pivot pin (3) are determined by the end positions (63, 64) of the worm-drive (22, 24, 59, 61, 66).

5. A curtain as claimed in one of Claims 1 or 2, characterized in that the ball chain (39) or the belt (68) are joined together to form an endless train, and its portions (52, 53) travelling forwards and backwards are each accomodated in an upper or lower guide (14, 15; 14', 15') in the curtain rail, and that the sliding elements (2) are inserted in the curtain rail so that their gear-wheels (26) mesh either with the lower or with the upper portion of the chain (52 or 53).

6. A curtain rail as claimed in Claim 5, characterized in that the curtain rail comprises internal longitudinal ribs (17, 19) situated opposite one another, and that each sliding element (2) is provided with two pairs of guide grooves (37, 38) situated one above the other, and the lower or upper guide groove is pushed selectively over the ribs (17, 18).

7. A curtain as claimed in one of Claims 1 or 2, characterized in that the sliding element (2) comprises, laterally, a leaf spring (43) which is pressed against an internal wall of the curtain rail (1 ) and which acts as a friction brake.

8. A curtain as claimed in Claims 3 and 7, characterized in that the friction of the slipping clutch (27) is less than the friction of the leaf spring (43).

9. A curtain as claimed in Claim 3, characterized in that the gear-wheel shaft (25) and the worm (24) are engaged so as to click into a housing (20) of their sliding element (2).

10. A curtain as claimed in one of Claims 1 or 2, characterized in that the spacing limitation member is a small elongated plate (46) with an anchoring means (45) and an end stop (47), one small plate (46) being rigidly mounted in each sliding element and its projecting portion being guided for displacement as far as the stop in a slot (44) in an adjacent sliding element (2).

11. A curtain as claimed in Claim 10, characterized in that each small plate (46) is provided with at least one boss (70) which projects inwardly and bears against the neighbouring small plate, the whole in such a manner that a braking action is produced on displacement of the small plates (46).

12. A curtain as claimed in Claims 3 and 11, characterized in that the friction of the slipping clutch (27) is less than the friction of the bosses (70).

13. A curtain as claimed in one of Claims 1 or 2, characterized in that the sliding elements consist of a reinforced pulling element (2') and following elements (2) following thereon.

14. A curtain as claimed in Claim 1, characterized in that, apart from its function as a drive member, the ball chain (39) also forms an actuating loop (54) which can be grasped.

15. A curtain as claimed in Claim 1, characterized in that the balls (69) of the ball chain (39) have the profile shape of gear teeth.

16. A curtain as claimed in Claim 4, characterized in that the worm-wheel is only toothed in the working region (61 ) and that the ends (63,64) of the worm thread (65) are offset like steps and come to bear in abutment against the untoothed region (62) of the worm-wheel.

## Revendications

1. Store à lamelles équipé de blocs coulissants (2) guidés dans un rail (1 ), reliés entre eux par des limiteurs d'écartement (46), et qui, pour supporter les lamelles (4) du store, portent chacun l'un des pivots (3) dont les axes sont verticaux et peuvent, dans les limites données par des butées, être mus en rotation par l'intermédiaire d'un dispositif de commande qui est équipé d'un pignon (26) relié, d'une part, à l'axe de pivot (3) par l'intermédiaire d'un accouplement à friction (27) et, d'autre part, en prise avec un organe de commande que l'on peut faire coulisser dans le rail (1 ) du store (1 ), le store étant caractérisé en ce que l'organe de commande, qui est en contact avec le pignon (26), est une chaîne à billes (39), en ce que ledit pignon (26) est relié à l'axe de pivot (3) par l'intermédiaire d'un engrenage à vis sans fin (22, 24, 59, 61, 66), et enfin en ce que l'accouplement à friction est situé entre le pignon (26) et l'engrenage à vis sans fin (22, 24, 59).

2. Store à lamelles équipé de blocs coulissants (2) guidés dans un rail (1 ), reliés entre eux par des limiteurs d'écartement (46), et qui, pour supporter les lamelles (4) du store, portent chacun l'un des pivots (3) dont les axes sont verticaux et peuvent, dans les limites données par des butées, être mus en rotation par l'intermédiaire d'un dispositif de commande qui est équipé d'un pignon (26) relié, d'une part, à l'axe de pivot (3) par l'intermédiaire d'un accouplement à friction (27) et, d'autre part, en prise avec un organe de commande en forme de courroie (68) que l'on peut faire coulisser dans le rail (1 ) du store (1 ), le store étant caractérisé en ce que le pignon (26) est relié à l'axe de pivot (3) par l'intermédiaire d'un engrenage à vis sans fin (22, 24, 59, 61, 66), et en ce que l'accouplement à friction est situé entre le pignon (26) et l'engrenage à vis sans fin (22, 24, 59).

3. Store selon l'une des revendications 1 ou 2, caractérisé en ce que la vis sans fin (24) de l'engrenage s'engrène dans une roue tangente (22, 59) disposée sur l'axe de pivot (25) et peut tourner librement sur l'arbre horizontal (25) du pignon (26) et en ce que l'accouplement à friction est un ressort (27), qui est interposé entre le pignon (26) et la vis sans fin (25), et engagé sur l'arbre (25).

4. Store selon l'une des revendications 1 ou 2, caractérisé en ce que les butées de l'axe de pivot (3) sont constituées par les positions de fin de course (63, 64) de l'engrenage à vis sans fin (22, 24, 59, 61, 66).

5. Store selon l'une des revendications 1 ou 2, caractérisé en ce que l'organe de commande et la chaîne à billes (39) ou la courroie (68) sont d'une conception compacte, de façon à constituer un élément d'actionnement continu, en ce que ses sections inférieures et supérieures (52, 53), qui avancent et qui reculent, sont disposées chacune dans l'une des glissières supérieure et inférieure de guidage (14, 15; 14', 15') présentées par le rail (1 ) du store, et enfin en ce que les blocs coulissants (2) sont disposés dans le rail (1 ) de telle façon que leurs pignons (26) soient en contact soit avec la section inférieure, soit avec la section supérieure dudit organe de commande (38, 68).

6. Store selon la revendication 5, caractérisé en ce que le rail présente des proéminences longitudinales intérieures (17, 19) et qui se font face, et en ce que chaque bloc coulissant (2) est pourvu de deux paires de rainures de guidage. superposées (37, 38), ce qui permet de faire glisser les proéminences (17,18), au choix, dans les rainures inférieures (37) ou dans les rainures supérieures (38).

'7. Store selon l'une des revendications 1 ou 2, caractérisé en ce que le bloc coulissant (2) est pourvu sur le côté d'un ressort à lames (43), qui est accolé à une paroi intérieure du rail (1 ) et agit à la façon d'un frein à friction.

8. Store selon les revendications 3 et 7, caractérisé en ce que le frottement de l'accouplement à friction (27) est plus faible que celui du ressort à lames (43).

9. Store selon la revendication 3, caractérisé en ce que l'arbre (25) portant le pignon (26) et la vis sans fin (24) sont encliquetés dans un boîtier (20) de leur bloc coulissant (2).

10. Store selon l'une des revendications 1 ou 2, caractérisé en ce que le limiteur d'écartement est une planchette de forme allongée (46) pourvue d'un point d'ancrage (45) et d'une butée de fin de course (47), et en ce que, dans chaque bloc coulissant, une plaquette (46) est fixée à demeure, et sa partie saillante vient coulisser jusqu'à buter dans une entaille (44) d'un bloc coulissant voisin (2).

11. Store selon la revendication 10, caractérisé en ce que chaque plaquette (46) est pourvue d'au moins un bouton (70) dépassant vers l'intérieur et accolé à la plaquette voisine, de façon à produire un effet de freinage lorsqu'on déplace les plaquettes (46).

12. Store selon les revendications 3 et 11, caractérisé en ce que le frottement de l'accouplement à friction (27) est plus faible que celui des boutons (70).

13. Store selon l'une des revendications 1 ou 2, caractérisé en ce que les blocs coulissants se composent d'un élément de traction renforcé (2') et d'éléments consécutifs (2) qui s'y rattachent.

14. Store selon la revendication 1, caractérisé en ce que la chaîne à billes (39) constitue, parallèlement à sa fonction d'organe d'entraînement, également un cordon de commande et de préhension (54).

15. Store selon la revendication 1, caractérisé en ce que les billes (69) de la chaîne (39) ont une forme profilée en denture de pignon.

16. Store selon la revendication 4, caractérisé en ce que la roue tangente n'est dentée que dans la zone de contact (61 ), et en ce que les extrémités (63, 64) de l'hélice de la vis sans fin (65) sont disposées à la façon de gradins et viennent buter contre la zone non dentée (62) de la roue tangente.
